# EUROPÄISCHE PATENTSCHRIFT

(11) **EP 2 687 140 B1**
(45) Veröffentlichungstag und Bekanntmachung des Hinweises auf die Patenterteilung: **17.10.2018**
(21) Anmeldenummer: 13176386.4
(22) Anmeldetag: 12.07.2013
(51) Int. Cl.: A47L 9/06, A47L 9/02, A47L 9/24

(54) **Staubsaugerdüse, insbesondere für Haushaltsstaubsauger**
Vacuum cleaner nozzle, in particular for a household vacuum-cleaner
Buse d'aspirateur, notamment pour aspirateur ménager

(30) Priorität: 19.07.2012 DE 102012106571
(43) Veröffentlichungstag der Anmeldung: 22.01.2014
(73) Patentinhaber: Wessel-Werk GmbH, 51580 Reichshof-Wildbergerhütte (DE)
(72) Erfinder: Dilger, Horst, 51597 Morsbach (DE); Steudtner, Hans-Joachim, 51580 Reichshof (DE); Zydek, Martin, 57489 Drolshagen (DE)
(74) Vertreter: Lorenz, Bernd Ingo Thaddeus

(56) Entgegenhaltungen:
- EP-A1- 1 190 662
- EP-B1- 1 443 842
- CN-A- 1 718 150
- DE-A1- 19 738 046

## Beschreibung

Die Erfindung betrifft eine Staubsaugerdüse, insbesondere für Haushaltsstaubsauger, mit einem Gehäuse, das an mindestens einer Laufrolle abgestützt ist, mit einem Bodengleitstück, welches um eine Schwenkachse kippbeweglich im Gehäuse gelagert ist und einen Saugmund aufweist, und mit einem im Gehäuse verstellbar angeordneten Träger, an dem mindestens ein Borstenstreifen und/oder mindestens eine Dichtungslippe befestigt ist. Der Träger ist mittels eines Schaltelementes zwischen einer Teppichbodenstellung und einer Glattbodenstellung verstellbar. Das Schaltelement wirkt auf eine Gegenfläche des Trägers und arretiert den Träger in der Glattbodenstellung des Schaltelements in einer abgesenkten Position.

Eine Staubsaugerdüse mit den vorstehend beschriebenen Merkmalen lässt sich flexibel auf die Erfordernisse bei der Reinigung unterschiedlicher Bodentypen einstellen. Beim Reinigen von Teppichen und Teppichböden liegt das Bodengleitstück flächig auf der Oberfläche des Bodens auf. Durch eine kippbewegliche Lagerung des Bodengleitstücks kann auch bei wechselnden Boden- und Belastungsverhältnissen ein guter Bodenkontakt gewährleistet werden. Damit sich das Bodengleitstück nicht an glatten Bodenbelägen festsaugt und dadurch den Saugluftstrom begrenzt, lässt sich die Staubsaugerdüse aus der beschriebenen Teppichbodenstellung in eine Glattbodenstellung umschalten. Dabei wird der Träger mit unterseitig angeordneten Dicht- und/oder Stützelementen, wie z.B. Borstenstreifen oder Dichtlippen, relativ zum Bodengleitstück abgesenkt, so dass die Staubsaugerdüse auf den Dicht- und/oder Stützelementen abgestützt wird.

Die DE 197 38 046 A1 offenbart eine Staubsaugerdüse mit den eingangs beschriebenen Merkmalen. Die Schwenkachse des Bodengleitstücks befindet sich oberhalb des Saugmundes und verläuft innerhalb des Hohlkörpers des Bodengleitstückes. Die Position und Beweglichkeit des Bodengleitstücks ist unabhängig von der Schaltstellung des Schaltelements und wird bei einer Umstellung zwischen der Glattboden- und Teppichbodenstellung nicht beeinflusst. Die kippbewegliche Lagerung des Bodengleitstücks verbessert zwar die Saugeigenschaften der Staubsaugerdüse auf textilen Bodenbelägen, ist aber problematisch, wenn die Staubsaugerdüse nach einer Umschaltung des Schaltelements mit abgesenktem Träger auf Glattböden eingesetzt wird, da bei einem ungewollten Verschwenken des Bodengleitstückes nicht ausgeschlossen ist, dass Saugmundkanten des Bodengleitstückes mit der Bodenfläche in Kontakt kommen und empfindliche Bodenflächen verkratzen.

Bei einer aus EP 1 443 842 B1 bekannten Staubsaugerdüse sind Dichtungselemente in Form von Borstenstreifen an der Unterseite eines Gehäuses fest angeordnet. Die Staubsaugerdüse weist ein Bodengleitstück mit einem Saugmund auf, welches innerhalb des Gehäuses vertikal verstellbar ist. Das Bodengleitstück ist in der Teppichbodenstellung ausgefahren und um eine Schwenkachse kippbeweglich gelagert. In der Glattbodenstellung ist das Bodengleitstück eingeschwenkt, gekippt und in dieser Position arretiert. Dadurch ist zwar sichergestellt, dass das Bodengleitstück in der Glattbodenstellung mit der Bodenfläche nicht in Kontakt kommt, doch schränkt der Arretierungsmechanismus die Beweglichkeit des Bodengleitstückes in der Teppichbodenstellung über Gebühr ein. Hinzu kommt, dass die Verwendung eines an das Bodengleitstück angeschlossenen Schlauches die Kippbeweglichkeit des Bodengleitstücks ebenfalls behindert, da sich hieraus Rückstellmomente ergeben.

Aus CN 1 718 150 A ist eine Staubsaugerdüse mit den Merkmalen des Oberbegriffs aus Anspruch 1 bekannt.

Der Erfindung liegt die Aufgabe zugrunde, eine Staubsaugerdüse anzugeben, die ein Bodengleitstück aufweist, welches sich in einer Teppichbodenstellung im Wesentlichen frei beweglich dem Untergrund annähern kann und in einer Glattbodenstellung sicher arretiert ist, so dass empfindliche Bodenflächen nicht durch einen Kontakt mit dem Bodengleitstück verkratzt werden können.

Gegenstand der Erfindung und Lösung dieser Aufgabe ist eine Staubsaugerdüse nach Anspruch 1.

Zum grundsätzlichen Aufbau der Staubsaugerdüse gehören ein Gehäuse, das an mindestens einer Laufrolle abgestützt ist, ein Bodengleitstück, welches um eine Schwenkachse kippbeweglich im Gehäuse gelagert ist und einen Saugmund aufweist, ein im Gehäuse verstellbar angeordneter Träger mit mindestens einem Borstenstreifen und/oder mindestens einer Dichtungslippe sowie ein Schaltelement zur Verstellung des Trägers zwischen einer Teppichbodenstellung und einer Glattbodenstellung. Das Schaltelement ist als Wippschalter ausgebildet und weist eine im Gehäuse drehbar gelagerte Schaltwelle auf, die auf eine Gegenfläche des Trägers wirkt und den Träger in der Glattbodenstellung des Schaltelements in einer abgesenkten Position arretiert. Erfindungsgemäß weist das Schaltelement mindestens ein Sperrelement auf, welches das Bodengleitstück in der Glattbodenstellung des Schaltelementes so arretiert, dass eine Kippbewegung des Bodengleitstücks um die Schwenkachse nicht möglich ist. Durch die Arretierung wird sichergestellt, dass das Bodengleitstück beim Saugen von Glattböden nicht mit dem Boden in Kontakt kommt und diesen mechanisch beschädigen kann. Zum Reinigen von textilen Bodenbelägen wird der mit einem Borstenstreifen und/oder einer Dichtungslippe versehene Träger durch eine Betätigung des Schaltelementes angehoben, so dass das Bodengleitstück auf der textilen Bodenfläche aufliegt. In dieser Teppichbodenstellung ist das Bodengleitstück um seine Schwenkachse kippbeweglich. Der Schwenkwinkel ist durch konstruktiv vorgegebene Anschläge begrenzt und wird durch das Sperrelement des Schaltelementes nicht behindert. Das Sperrelement des Schaltelementes ist so angeordnet, dass es nur in der Glattbodenstellung des Schaltelements auf das Bodengleitstück wirkt.

Gemäß einer bevorzugten Ausführung der Erfindung ist das Bodengleitstück als Schwinge ausgebildet, dessen Schwenkachse erfindungsgemäß hinter dem Saugmund angeordnet ist. Durch diese Anordnung ist die bodenseitige Fläche des Bodengleitstückes um ein durch Anschläge vorgegebenes Maß ein- und ausschwenkbar. Dadurch kann beim Saugen textiler Bodenflächen eine etwaige Schrägstellung der Staubsaugerdüse wirksam kompensiert werden. Eine Schrägstellung der Staubsaugerdüse tritt beispielsweise beim Saugen hochfloriger Teppiche oder Teppichböden auf, da der rückseitige Teil der Staubsaugerdüse tief in den Teppichbelag einsinkt. Die schwenkbewegliche Lagerung des Bodengleitstückes um eine Schwenkachse, die in Saugrichtung hinter dem Saugmund angeordnet ist, bewirkt, dass sich das Bodengleitstück unter der Wirkung eines im Saugmund herrschenden leichten Unterdruckes flächig zur Bodenfläche ausrichtet, und zwar unabhängig von der Ausrichtung der Staubsaugerdüse.

Vorzugsweise weist das Bodengleitstück einen unterseitig offenen Körper auf, der an seiner Oberseite einen Auslass für Saugluft und an seiner Unterseite eine Gleitfläche zur Auflage auf einer textilen Bodenfläche aufweist. An dem Körper sind seitlich abstehende Arme mit zylindrischen Lagerflächen zur schwenkbeweglichen Lagerung des Bodengleitstückes angeordnet. Vorzugsweise weisen die Arme paarweise angeordnete Stege auf, die an ihren freien Enden durch einen Zylinderstab verbunden sind. Der Zylinderstab definiert die Schwenkachse und bildet eine Lagerfläche für die schwenkbewegliche Lagerung. Das Bodengleitstück kann insbesondere als einstückiges Kunststoffteil ausgebildet sein.

Wenn sich das Schaltelement in der Glattbodenstellung befindet, ist das Bodengleitstück arretiert und kann keine Schwenkbewegungen ausführen. Vorzugsweise ist das Bodengleitstück so arretiert, dass Saugmundkanten beidseits des Saugmundes sich in einer horizontalen Ebene befinden.

Das Schaltelement ist vorzugsweise als Wippschalter ausgebildet und weist eine drehbar gelagerte Schaltwelle auf, die auf eine Gegenfläche des Trägers wirkt und zur Arretierung des Bodengleitstückes ein Sperrelement in Form eines Sperrhebels aufweist. Der Sperrhebel wirkt gemäß der Erfindung mit einem an der Schwenkachse des Bodengleitstücks angeordneten Funktionshebel so zusammen, dass das Bodengleitstück in der Glattbodenstellung des Schaltelementes eingeschwenkt und arretiert ist. Die beiden Hebel sind nicht fest miteinander verbunden, so dass das Bodengleitstück grundsätzlich frei beweglich ist. Wenn das Schaltelement aus der Teppichbodenstellung in die Glattbodenstellung umgeschaltet wird, wirkt der Sperrhebel der Schaltwelle erst dann auf den Funktionshebel ein, wenn er mit diesem im Zuge der Drehbewegung der Schaltwelle in Berührung kommt. Im weiteren Verlauf bewegt der Sperrhebel den Funktionshebel so, dass das Bodengleitstück eingeschwenkt wird und seine durch die Arretierung vorgegebene Endstellung einnimmt.

Gemäß einer bevorzugten Ausführung der Erfindung sind der Sperrhebel und eine mit dem Sperrhebel zusammenwirkende Steuerfläche des Funktionshebels in der Glattbodenstellung des Schaltelementes so zueinander ausgerichtet, dass Kräfte, die mittels einer Schwenkbewegung des Funktionshebels eingeleitet werden, eine durch die Drehachse der Schaltwelle verlaufende Kraftwirkungsrichtung haben. In dieser Konfiguration lassen sich verhältnismäßig große Drehmomente auf Seiten des Funktionshebels mit kleinen Drehmomenten auf Seiten des Sperrhebels abstützen. Um bei einer Schaltbewegung eine punktuelle Belastung zu vermeiden, kann der mit der Steuerfläche des Funktionshebels zusammenwirkende Bereich des Sperrhebels abgerundet und/oder abgeschrägt sein.

Gemäß einer bevorzugten Ausführung der Erfindung ist die Schaltwelle an ihren Enden im Gehäuse gelagert und weist an beiden Enden jeweils ein Sperrelement in Form eines Sperrhebels auf, der an die Schaltwelle einstückig angeformt ist und an die endseitige Lagerstelle angrenzt. Der Eingriffsbereich zwischen dem Sperrhebel der Schaltwelle und dem Funktionshebel zur Arretierung des Bodengleitstückes befindet sich bei dieser Ausgestaltung in unmittelbarer Nähe der Lagerstelle, was ebenfalls dazu beiträgt, dass hohe Kräfte aufgenommen und übertragen werden können.

Das Schaltelement kann insbesondere als einstückiges Kunststoffteil ausgebildet sein und eine an die Schaltwelle angeformte Trittfläche aufweisen.

Der unterseitig mit mindestens einem Borstenstreifen und/oder mindestens einer Dichtungslippe ausgestattete Träger ist in einem Gehäuse der Staubsaugerdüse entweder vertikal beweglich geführt oder schwenkbar gelagert. Im Falle einer schwenkbaren Lagerung ist die Schwenkachse des Trägers in Arbeitsrichtung hinter dem Saugmund angeordnet und fluchtet vorzugsweise mit der Drehachse einer das Gehäuse abstützenden Laufrolle. Ungeachtet, ob der Träger vertikal beweglich geführt ist oder schwenkbeweglich gelagert ist, erfährt der Träger durch mindestens eine Feder eine Rückstellkraft, die einer Stellbewegung aus der Teppichbodenstellung in die Glattbodenstellung entgegenwirkt. Entsprechend erfolgen die Stellbewegung und Arretierung durch die Schaltmechanik des Schaltelements. Die Arretierung des Trägers im abgesenkten Zustand ist somit starr.

Im Folgenden wird die Erfindung anhand einer lediglich ein Ausführungsbeispiel darstellenden Zeichnung erläutert. Es zeigen schematisch:
- Fig. 1: einen Längsschnitt durch eine Staubsaugerdüse,
- Fig. 2: die in Fig. 1 dargestellte Staubsaugerdüse in einer anderen Funktionsstellung, ebenfalls im Längsschnitt,
- Fig. 3: ein Bodengleitstück der in Fig. 1 dargestellten Staubsaugerdüse in einer perspektivischen Darstellung.
- Fig. 4: die Einzelteilzeichnung eines Schaltelementes der in Fig. 1 dargestellten Staubsaugerdüse.

Zum grundsätzlichen Aufbau der in Fig. 1 und Fig. 2 dargestellten Staubsaugerdüse gehören ein Gehäuse 1, das an mindestens einer Laufrolle 2 abgestützt ist, ein vertikal verschwenkbares Anschlussende 3 zum Anschluss eines Saugrohres, ein Bodengleitstück 4, welches um eine Schwenkachse 5 kippbeweglich im Gehäuse 1 gelagert ist und einen Saugmund 6 aufweist, sowie ein Träger 7 mit mindestens einem Borstenstreifen 8 und/oder mindestens einer Dichtungslippe 9. Der Träger 7 ist im Gehäuse 1 vertikal beweglich geführt oder - wie im Ausführungsbeispiel dargestellt - im Gehäuse 1 schwenkbar gelagert. Mittels eines Schaltelements 10 ist der Träger 7 zwischen einer in Fig. 1 dargestellten Teppichbodenstellung und einer in Fig. 2 dargestellten Glattbodenstellung verstellbar.

In der Teppichbodenstellung ist der Träger 7 angehoben und haben der an der Unterseite des Trägers 7 angeordnete Borstenstreifen 8 sowie die ebenfalls an der Unterseite des Trägers 7 angeordnete Dichtungslippe 9 keinen Bodenkontakt. Die Staubsaugerdüse ist bodenseitig durch die rückseitige Laufrolle 2 und das Bodengleitstück 4 abgestützt. Das Bodengleitstück 4 liegt flächig auf der zu reinigenden Bodenfläche auf.

In der Glattbodenstellung (Fig. 2) ist der Träger 7 abgesenkt und stehen der Borstenstreifen 8 und die Dichtungslippe 9 an der Unterseite des Gehäuses 1 vor. Der Borstenstreifen 8 an der Frontseite der Staubsaugerdüse und die rückwärtige Laufrolle 2 stützen die Staubsaugerdüse in der Glattbodenstellung des Schaltelements auf der Bodenfläche ab. Das Bodengleitelement 4 hat in der Glattbodenstellung keinen Bodenkontakt.

Das Schaltelement 10 ist als Wippschalter ausgebildet und weist eine im Gehäuse 1 drehbar gelagerte Schaltwelle 11 auf, die auf eine Gegenfläche des Trägers 7 wirkt und den Träger 7 in der Glattbodenstellung des Schaltelements in der abgesenkten Position arretiert. Die Schaltwelle 11 weist ferner mindestens ein Sperrelement in Form eines Sperrhebels 12 auf, der das Bodengleitstück 4 in der Glattbodenstellung des Schaltelements 10 arretiert (Fig. 2). In der Glattbodenstellung liegt das Bodengleitstück 4 an Anschlagflächen des Gehäuses 1 an und ist durch den Sperrhebel 12 gegen Verschwenken gesichert. Aus einer vergleichenden Betrachtung mit Fig. 1 geht hervor, dass das Bodengleitstück 4 in der Teppichbodenstellung um seine Schwenkachse 5 hingegen schwenkbeweglich ist und der Sperrhebel 12 nicht wirksam ist.

Das Bodengleitstück 4 ist als Schwinge ausgebildet, dessen Schwenkachse 5 in Arbeitsrichtung hinter dem Saugmund 6 angeordnet ist. Gemäß der Darstellung in Fig. 3 weist das Bodengleitstück 4 einen unterseitig offenen Körper 15 auf, der an seiner Oberseite einen Auslass 13 für Saugluft und an seiner Unterseite eine Gleitfläche 14 zur Auflage auf einer textilen Bodenfläche aufweist. Die Gleitfläche 14 erstreckt sich beidseits des Saugmundes 6, wobei der Übergang zum Saugmund 6 als Saugmundkante ausgebildet ist. An dem Körper 15 des Bodengleitstückes 4 sind seitlich abstehende Arme 16 mit zylindrischen Lagerflächen zur schwenkbeweglichen Lagerung des Bodengleitstückes 4 angeordnet. Gemäß der Darstellung in Fig. 3 weisen die Arme 16 paarweise angeordnete Stege 17, 17' auf, die an ihrem freien Ende durch einen Zylinderstab 18 verbunden sind. Der Zylinderstab 18 definiert die Schwenkachse 5 und bildet eine Lagerfläche zur schwenkbeweglichen Lagerung des Bodengleitstücks 4 im Gehäuse 1. Das Bodengleitstück 4 kann insbesondere als einstückiges Kunststoffteil ausgebildet sein.

Gemäß der Darstellung in Fig. 3 weist das Bodengleitstück 4 Funktionshebel 19 auf, die an den vorstehenden Armen 16 nahe der Schwenkachse 5 angeordnet sind. Den Funktionshebeln 19 sind Sperrhebel 12 der Schaltwelle 11 zugeordnet. Das Zusammenwirken des an der Schaltwelle 11 angeordneten Sperrhebels 12 mit dem Funktionshebel 19 des Bodengleitstücks 4 wird aus einer vergleichenden Betrachtung der Fig. 1 und 2 deutlich. In der Teppichbodenstellung (Fig. 1) ist das Bodengleitstück 4 zwischen nicht dargestellten Anschlägen frei verschwenkbar. Beim Übergang zu der in Fig. 2 dargestellten Glattbodenstellung schränkt der Sperrhebel 12 den maximalen Ausschwenkwinkel immer weiter ein, bis das Bodengleitstück 4 beim Erreichen der Glattbodenstellung auf die maximal eingeschwenkte Position beschränkt ist. In der Glattbodenstellung ist das Bodengleitstück 4 in das Gehäuse eingeschwenkt.

Es liegt mit den in Fig. 3 dargestellten Schultern 20 an der Unterkante des Gehäuses 1 an und ist durch den Sperrhebel 12 arretiert.

Das Sperrhebel 12 und eine mit dem Sperrhebel 12 zusammenwirkende Steuerfläche 21 des Funktionshebels 19 sind in der Glattbodenstellung des Schaltelements so zueinander ausgerichtet, das Kräfte, die mittels einer Schwenkbewegung des Bodengleitstückes 4 um die Schwenkachse 5 eingeleitet werden, eine durch die Drehachse der Schaltwelle 11 verlaufende Kraftwirkungsrichtung haben.

Die Sperrhebel 12 der Schaltwelle 11 sind an den beiden Enden der Schaltwelle angeordnet und an die Schaltwelle 11 einstückig angeformt. Die Schaltwelle 11 ist an ihren Enden 22 im Gehäuse 1 gelagert, so dass die Sperrhebel 12 unmittelbar an die Lagerstellen angrenzen.

Das Schaltelement 10 der Staubsaugerdüse ist in Fig. 4 dargestellt. Es ist als einstückiges Kunststoffteil ausgebildet und weist eine an die Schaltwelle 11 angeformte Trittfläche 23 auf. Die Schaltwelle 11 umfasst stabförmig im Gehäuse gelagerte Abschnitte 24, welche durch einen gekröpften Abschnitt 25 verbunden sind. Der Darstellung in Fig. 4 entnimmt man auch, dass die Sperrhebel 12 einstückig an die Schaltwelle 11 angeformt sind.

Der unterseitig mit einem Borstensteifen 8 sowie einer Dichtungslippe 9 ausgestattete Träger 7 ist im Gehäuse schwenkbar gelagert, wobei die Schwenkachse 26 des Trägers 7 in Arbeitsrichtung hinter dem Saugmund 6 angeordnet ist. Die Schwenkachse 26 des Trägers 7 fluchtet im Ausführungsbeispiel mit der Drehachse 27 der Laufrolle 2.

Die Schaltwelle 11 weist mindestens eine Steuerfläche 28 auf, die bei einem Betätigen des Schaltelements 10 auf eine Gegenfläche 29 des Trägers 7 wirkt. Dadurch wird der Träger 7 in der Glattbodenstellung des Schaltelementes in einer abgesenkten Position arretiert. Die Gegenfläche 29 weist einen abgewinkelten Teilbereich auf, durch den die Steuerfläche 28 in der Glattbodenstellung einrastet. Ferner steht der Träger unter der Wirkung mindestens einer Feder 30 die einer Stellbewegung des Trägers 7 aus der Teppichbodenstellung in die Glattbodenstellung Rückstellkraft entgegensetzt.

## Patentansprüche

1. Staubsaugerdüse, insbesondere für Haushaltsstaubsauger, mit
einem Gehäuse (1), das an mindestens einer Laufrolle (2) abgestützt ist,
einem Bodengleitstück (4), welches um eine Schwenkachse (5) kippbeweglich im Gehäuse (1) gelagert ist und einen Saugmund (6) aufweist,
einem im Gehäuse (1) verstellbar angeordneten Träger (7) mit mindestens einem Borstenstreifen (8) und/oder mindestens einer Dichtungslippe (9) und
einem Schaltelement (10) zur Verstellung des Trägers (7) zwischen einer Teppichbodenstellung und einer Glattbodenstellung,
wobei das Schaltelement (10) auf eine Gegenfläche des Trägers (7) wirkt und den Träger (7) in der Glattbodenstellung des Schaltelementes (10) in einer abgesenkten Position arretiert, wobei, das Schaltelement (10) mindestens ein Sperrelement aufweist, welches das Bodengleitstück (4) in der Glattbodenstellung des Schaltelementes (10) so arretiert, dass eine Kippbewegung des Bodengleitstücks (4) um die Schwenkachse (5) nicht möglich ist, **dadurch gekennzeichnet,**
**dass** die Schwenkachse (5) des Bodengleitstückes (4) in Arbeitsrichtung hinter dem Saugmund (6) angeordnet ist und dass das Bodengleitstück (4) in der Glattbodenstellung des Schaltelementes (10) eingeschwenkt und arretiert ist.

2. Staubsaugerdüse nach Anspruch 1, **dadurch gekennzeichnet, dass** das Schaltelement (10) als Wippschalter ausgebildet ist und eine drehbar gelagerte Schaltwelle (11) aufweist, die auf eine Gegenfläche des Trägers (7) wirkt und als Sperrelement einen Sperrhebel (12) aufweist, der das Bodengleitstück (4) in der Glattbodenstellung arretiert.

3. Staubsaugerdüse nach Anspruch 2, **dadurch gekennzeichnet, dass** der Sperrhebel (12) der Schaltwelle (11) mit einem an der Schwenkachse (5) des Bodengleitstückes (4) angeordneten Funktionshebel (19) so zusammenwirkt, dass das Bodengleitstück (4) in der Glattbodenstellung des Schaltelementes eingeschwenkt und arretiert ist.

4. Staubsaugerdüse nach Anspruch 3, **dadurch gekennzeichnet, dass** der Sperrhebel (12) und eine mit dem Sperrhebel zusammenwirkende Steuerfläche (21) des Funktionshebels (19) in der Glattbodenstellung des Schaltelements (10) so zueinander ausgerichtet sind, dass mittels einer Schwenkbewegung des Funktionshebels (19) eingeleitete Kräfte eine durch die Schwenkachse der Schaltwelle (11) verlaufende Kraftwirkungsrichtung haben.

5. Staubsaugerdüse nach einem der Ansprüche 2 bis 4, **dadurch gekennzeichnet, dass** die Schaltwelle (11) an ihren Enden drehbeweglich gelagert ist und an beiden Enden (22) jeweils einen Sperrhebel (12) aufweist, der an die Schaltwelle (11) einstückig angeformt ist und an die endseitige Lagerstelle angrenzt.

6. Staubsaugerdüse nach einem der Ansprüche 2 bis 5, **dadurch gekennzeichnet, dass** das Schaltelement (10) als einstückiges Kunststoffteil ausgebildet ist und eine an die Schaltwelle (11) angeformte Trittfläche (23) aufweist.

7. Staubsaugerdüse nach einem der Ansprüche 1 bis 6, **dadurch gekennzeichnet, dass** das Bodengleitstück (4) einen unterseitig offenen Körper (15) aufweist, der an seiner Oberseite einen Auslass (13) für Saugluft und an seiner Unterseite eine Gleitfläche (14) zur Auflage auf einer textilen Bodenfläche aufweist, und dass an dem Körper (15) seitlich abstehende Arme (16) mit zylindrischen Lagerflächen zur schwenkbeweglichen Lagerung des Bodengleitstückes (4) angeordnet sind.

8. Staubsaugerdüse nach Anspruch 7, **dadurch gekennzeichnet, dass** die Arme (16) paarweise angeordnete Stege (17, 17') aufweisen, die an ihrem freien Ende durch einen Zylinderstab (18) verbunden sind.

9. Staubsaugerdüse nach Anspruch 7 oder 8, **dadurch gekennzeichnet, dass** das Bodengleitstück (4) als einstückiges Kunststoffteil ausgebildet ist.

10. Staubsaugerdüse nach einem der Ansprüche 1 oder 9, **dadurch gekennzeichnet, dass** der Träger (7) schwenkbar gelagert ist, wobei die Schwenkachse (26) des Trägers (7) in Arbeitsrichtung hinter dem Saugmund (6) angeordnet ist.

11. Staubsaugerdüse nach Anspruch 10, **dadurch gekennzeichnet, dass** die Staubsaugerdüse ein von mindestens einer Laufrolle (2) abgestütztes Gehäuse (1) aufweist und dass die Schwenkachse (26) des Trägers (7) mit der Drehachse (27) der Laufrolle (2) fluchtet.

12. Staubsaugerdüse nach einem der Ansprüche 1 bis 11, **dadurch gekennzeichnet, dass** der Träger (7) durch mindestens eine Feder (30) eine dem Ausstellen entgegen gerichtete Rückstellkraft erfährt.

## Claims

1. Vacuum cleaner nozzle, in particular for household vacuum clears, having
a housing (1), which is supported on at least one roller (2),
a floor sliding element (4), which is mounted in a tiltable manner to a swivel axis (5) within a housing (1) and comprises suction nozzle (6),
a carrier (7) arranged in an adjustable manner with at least one brush strip (8) and/or at least one sealing lip (9), and
a switch element (10) to adjust the carrier (7) between a carpeted-floor position and a hard-floor position,
wherein the switch element (10) acts on a counterface of the carrier (7) and locks the carrier (7) in the hard-floor position of the switch element (10) in a lowered position, wherein the switch element (10) comprises at least one locking element, which locks the floor sliding element (4) in the hard-floor position of the switch element (10) in such a way that a tilting movement of the floor sliding element (4) around the swivel axis (5) is not possible, **characterized in that**
the swivel axis (5) of the floor sliding element (4) is arranged behind the suction nozzle (5) in the operating direction and that the floor sliding element (4) is swivelled and locked into the hard-floor position of the switch element (10).

2. Vacuum cleaner nozzle according to Claim 1, **characterized in that** the switch element (10) is designed as a rocker switch and comprises a pivoted switching shaft (11), which acts on the counterface of the carrier (7) and comprises a locking lever (12) as a locking element, which locks the floor sliding element (4) in the hard-floor position.

3. Vacuum cleaner nozzle according to Claim 2, **characterized in that** the locking lever (12) of the switching shaft (11) interacts with a functional lever (19) arranged on the swivel axis (5) of the floor sliding element (4) in such a way that the floor sliding element (4) is swivelled and locked into the hard-floor position of the switching element.

4. Vacuum cleaner nozzle according to Claim 3, **characterized in that** the locking lever (12) and a control surface (21) of the functional lever (19) interacting with the locking lever are aligned toward each other in the hard-floor position of the switch element (10) so that forces introduced by means of a swivelling movement of the functional lever (19) have a direction of force application passing through the swivel axis of the switching shaft (11).

5. Vacuum cleaner nozzle according to Claims 2 to 4, **characterized in that** the switching shaft (11) is mounted in a rotating manner at its ends and comprises a locking lever (12) at each of the two ends (22), which is moulded onto the switching shaft (11) as a single piece and adjoins the mounting point on the end side.

6. Vacuum cleaner nozzle according to Claims 2 to 5, **characterized in that** the switch element (10) is designed as a single-piece plastic part and comprises a tread surface (23) moulded onto the switching shaft (11).

7. Vacuum cleaner nozzle according to Claims 1 to 6, **characterized in that** the floor sliding element (4) comprises a body (15) that is open on its underside, which comprises an outlet (13) for suction air on its upper side and a sliding surface (14) for resting on a textile floor area, and that arms (16) laterally protruding on the body (15) with cylindrical mounting surfaces are arranged for swivel-mounting the floor sliding element (4).

8. Vacuum cleaner nozzle according to Claim 7, **characterized in that** the arms (16) comprise bars (17, 17') arranged in pairs, which are connected to their free end by means of a cylindrical rod (18).

9. Vacuum cleaner nozzle according to Claim 7 or 8, **characterized in that** the floor sliding element (4) is designed as a single-piece plastic part.

10. Vacuum cleaner nozzle according to one of the Claims 1 or 9, **characterized in that** the carrier (7) is swivel-mounted, wherein the swivel axis (26) of the carrier (7) is arranged behind the suction nozzle (6) in the operating direction.

11. Vacuum cleaner nozzle according to Claim 10, **characterized in that** the vacuum cleaner nozzle comprises a housing (1) supported by at least one roller (2) and that the swivel axis (26) of the carrier (7) is aligned with the rotational axis (27) of the roller (2).

12. Vacuum cleaner nozzle according to one of the Claims 1 to 11, **characterized in that**, by means of a spring, the carrier (7) is subjected to a restoring force directed against switching off.

## Revendications

1. Suceur d'aspirateur, destiné notamment à un aspirateur domestique, comprenant
un boîtier (1), qui s'appuie sur au moins un galet de roulement (2),
une pièce de glissement au sol (4), laquelle est logée dans le boîtier (1) en étant mobile en basculement autour d'un axe de pivotement (5) et comporte une bouche aspirante (6),
un support (7), placé de manière réglable dans le boîtier (1), pourvu d'au moins une bande de soies (8) et/ou d'au moins une lèvre d'étanchéité (9) et
un élément de commutation (10) destiné à régler le support (7) entre une position tapie et une position sol lisse,
l'élément de commutation (10) agissant sur une surface antagoniste du support (7) et dans la position sol lisse de l'élément de commutation (10), bloquant le support (7) dans une position abaissée, l'élément de commutation (10) comportant au moins un élément de blocage qui dans la position sol lisse de l'élément de commutation (10) bloque la pièce de glissement au sol (4) de telle sorte qu'un déplacement en basculement de la pièce de glissement au sol (4) autour de l'axe de pivotement (5) ne soit pas possible, **caractérisé**
**en ce que** dans la direction de travail, l'axe de pivotement (5) de la pièce glissement au sol (4) est placé à l'arrière de la bouche aspirante (6) et en ce que dans la position sol lisse de l'élément de commutation (10), la pièce de glissement au sol (4) est pivotée et bloquée.

2. Suceur d'aspirateur selon la revendication 1, **caractérisé en ce que** l'élément de commutation (10) est conçu sous la forme d'un interrupteur à bascule et comporte un arbre de commutation (11) logé en rotation qui agit sur une surface antagoniste du support (7) et en tant qu'élément de blocage comporte un levier de blocage (12) qui bloque la pièce de glissement au sol (4) dans la position sol lisse.

3. Suceur d'aspirateur selon la revendication 2, **caractérisé en ce que** le levier de blocage (12) de l'arbre de commutation (11) coopère avec un levier fonctionnel (19) placé sur l'axe de pivotement (5) de la pièce de glissement au sol (4), de telle sorte que dans la position sol lisse de l'élément de commutation, la pièce de glissement au sol (4) soit pivotée et bloquée.

4. Suceur d'aspirateur selon la revendication 3, **caractérisé en ce que** le levier de blocage (12) et une surface de commande (21) du levier fonctionnel (19) coopérant avec le levier de blocage dans la position sol lisse de l'élément de commutation (10) sont orientées l'une par rapport à l'autre de telle sorte que des forces introduites au moyen d'un déplacement en pivotement du levier fonctionnel (19) présentent une direction d'effet de la force s'écoulant à travers l'axe de pivotement de l'arbre de commutation (11).

5. Suceur d'aspirateur selon l'une quelconque des revendications 2 à 4, **caractérisé en ce que** sur ses extrémités, l'arbre de commutation (11) est logé de manière mobile en rotation et sur les deux extrémités (22), comporte chaque fois un levier de blocage (12) qui est surmoulé en monobloc sur l'arbre de commutation (11) et qui est adjacent au point de logement du côté extrémité.

6. Suceur d'aspirateur selon l'une quelconque des revendications 2 à 5, **caractérisé en ce que** l'élément de commutation (10) est conçu sous la forme d'une pièce en matière plastique en monobloc et comporte un surface marchepied (23) surmoulée sur l'arbre de commutation (11).

7. Suceur d'aspirateur selon l'une quelconque des revendications 1 à 6, **caractérisé en ce que** la pièce de glissement au sol (4) comporte un corps (15) ouvert sur la face inférieure, qui sur sa face supérieure comporte une sortie (13) pour l'air d'aspiration et sur sa face inférieure, comporte une surface de glissement (14) destinée à être appliquée sur une surface de sol textile et **en ce que** sur le corps (15) sont placés des bras (16) débordant latéralement, dotés de surface de logement cylindriques, pour le logement mobile en pivotement de la pièce de glissement au sol (4).

8. Suceur d'aspirateur selon la revendication 7, **caractérisé en ce que** les bras (16) comportent des barrettes (17, 17') placées par paires, qui sur leur extrémité libre, sont reliées par une barre cylindrique (18).

9. Suceur d'aspirateur selon la revendication 7 ou 8, **caractérisé en ce que** la pièce de glissement au sol (4) est conçue sous la forme d'une pièce en matière plastique monobloc.

10. Suceur d'aspirateur selon l'une quelconque des revendications 1 ou 9, **caractérisé en ce que** le support (7) est logé en pivotement, dans la direction de travail, l'axe de pivotement (26) du support (7) étant placé derrière la bouche aspirante (6).

11. Suceur d'aspirateur selon la revendication 10, **caractérisé en ce que** le suceur d'aspirateur comporte au moins un boîtier (1) supporté par au moins un galet de roulement (2) et **en ce que** l'axe de pivotement (26) du support (7) est aligné sur l'axe de rotation (27) du galet de roulement (2).

12. Suceur d'aspirateur selon l'une quelconque des revendications 1 à 11, **caractérisé en ce que** le support (7) est soumis par au moins un ressort (30) à une force de rappel dirigée à l'encontre d'un déploiement.
